# EUROPÄISCHE PATENTSCHRIFT

(11) **EP 2 764 809 B1**
(45) Veröffentlichungstag und Bekanntmachung des Hinweises auf die Patenterteilung: **01.05.2019**
(21) Anmeldenummer: 14000309.6
(22) Anmeldetag: 28.01.2014
(51) Int. Cl.: A47K 3/34

(54) **Duschabtrennung**
Shower partition
Séparation de douche

(30) Priorität: 06.02.2013 AT 942013
(43) Veröffentlichungstag der Anmeldung: 13.08.2014
(73) Patentinhaber: TIF GmbH, 39042 Brixen (IT)
(72) Erfinder: Rabensteiner, Alois, 39040 Villanders (IT)
(74) Vertreter: Torggler & Hofinger Patentanwälte

(56) Entgegenhaltungen:
- DE-U1- 20 215 762
- DE-U1-202008 014 323

## Beschreibung

Die Erfindung betrifft eine Duschabtrennung mit den Merkmalen des Oberbegriffs von Anspruch 1.

Gattungsgemäße Duschabtrennungen sind bereits in einer Vielzahl vom Stand der Technik her bekannt.

Klassischerweise sind diese Duschabtrennungen entweder durch eine Vollrahmenbauweise oder durch die Verwendung von Deckenstützen ausgeführt. Die Vollrahmenbauweise verhindert allerdings den Einsatz einer solchen Duschabtrennung in Bädern mit barrierefreiem Zugang, während eine Deckenstütze auf eine ausreichend zugbelastbare Decke angewiesen ist, die zum Beispiel in Räumen mit abgehängten Decken oder mit Ausführung in Leichtbauweise regelmäßig fehlt.

Außerdem sind Duschabtrennungen ohne Rahmenbauweise mit Deckenstütze aufgrund der geringen Wandelementbreite (zur Erreichung einer größeren Schiebetürbreite) grundsätzlich weniger stabil.

Ein gattungsgemäßer Stand der Technik ist in der DE 20 215 762 U1 gezeigt. Die DE 20 2008 014 323 U1 offenbart eine Duschtrennung nach dem Oberbegriff des Anspruchs 1.

Die in der deutschen Gebrauchsmusterschrift offenbarte Lösung bezieht sich auf eine Glasscheibe mit rechteckiger Auskragung, in der eine Glasöffnung (als Laufschienenersatz) für die Laufroilen(-halter) einer Tür fungieren. Das Ziel der Auskragung ist hier also die Aufnahme eines Führungselementes (Glasöffnung) als Ersatz einer Laufschine. Eine stabilisierende funktion für eine Laufschiene lässt sich darin nicht erkennen.

Weitere Nachteile:
- die Öffnung für die Führungsvorrichtung der Tür muss immer über die gesamte Breite des Glases - inklusive Auskragung - reichen, um die vollständige Führung einer Tür in all ihren Positionen zu gewährleisten;
- mit breiteren Türen muss die Auskragung aus Steifigkeitsgründen entsprechend größer ausfallen, wodurch bei größerer Einstiegsbreite die lichte Einstiegshöhe durch eine größere Auskragung sinkt und den Komfort beeinträchtigt oder die
- Duschabtrennung über Gebühr höher und materialintensiver konstruiert werden müsste;
- durch die Öffnung des Glases geht eine grundsätzliche Schwächung des Glases einher, was bei allen Breiten einen höheren Materialeinsatz efordert, um eine ausreichende Steifigkeit zu gewährleisten.

Aufgabe der Erfindung ist es, eine gegenüber dem Stand der Technik verbesserte Duschabtrennung anzugeben.

Diese Aufgabe wird durch eine Duschabtrennung mit den Merkmalen des Anspruchs 1 gelöst.

Dadurch, dass das wenigstens eine Wandelement im oberen Bereich eine Auskragung aufweist, kommt es zu einer besseren, d.h. stabileren, Abstützung der Führungsvorrichtung, wodurch es ermöglicht wird, dass sowohl auf die Rahmenbauweise als auch auf die Verwendung von Deckenstützen verzichtet werden kann und es trotzdem möglich ist, eine Duschabtrennung mit wenigstens einer Schiebetür zu schaffen, die stabiler ist als bisher beim Stand der Technik. Weil die Führungsvorrichtung wesentlich über die Auskragung hinaus ragt, gewinnt man eine größere Einstiegsbreite.

Es ist vorgesehen, dass das wenigstens eine Wandelement einstückig zusammen mit der Auskragung ausgebildet ist.

Vorteilhafte Ausführungsformen der Erfindung sind in den abhängigen Ansprüchen definiert.

Gemäß einem bevorzugten Ausführungsbeispiel kann vorgesehen sein, dass das wenigstens eine Wandelement und die Auskragung im Wesentlichen vollständig aus Glas ausgebildet sind.

Weiters kann bevorzugt vorgesehen sein, dass die Auskragung als ebene Fläche ausgebildet ist.

Als besonders vorteilhaft hat es sich erwiesen, wenn die Auskragung und das wenigstens eine Wandelement in einer gemeinsamen Ebene ausgebildet sind.

Die Auskragung stützt sich an einer vertikal verlaufenden Kante des Wandelements ab und verläuft sich vom Wandelement weg quer zur Führungsvorrichtung. Dadurch ergibt sich bei schlankererer und kürzerer Baufrom eine gleiche oder bessere Krafteinleitung als bei einer rechteckigen Ausbildung der Auskragung. Auch wird eine in weiten Teilen größere lichte Einstiegshöhe erreicht, da diese nur durch die Laufschienenunterkante im Bereich der Auskragung durch die abfallende Kante begrenzt wird.

Besonders bevorzugt kann vorgesehen sein, dass die Duschabtrennung in ihrem Eingangsbereich schwellenfrei ausgebildet ist.

Ebenso hat es sich als vorteilhaft herausgestellt, wenn die Duschabtrennung in ihrem Eingangsbereich am Boden führungsvorrichtungsfrei ausgebildet ist.

Ferner wird vorgeschlagen, dass die Duschabtrennung in einem geöffneten Zustand der wenigstens einen Schiebetür mit einem Rollstuhl barrierefrei befahrbar ist.

Eine besonders vorteilhafte konstruktive Variante sieht vor, dass die Duschabtrennung wenigstens zwei Schiebetüren aufweist, wobei die wenigstens zwei Schiebetüren parallel zueinander verfahrbar sind.

Eine andere konstruktive Lösung mit gleicher Wirkung wird erreicht, wenn die Duschabtrennung wenigstens zwei Schiebetüren und zwei Wandelemente mit jeweils einer Auskragung im oberen Bereich aufweist, wobei wenigstens zwei Schiebetüren im Wesentlichen rechtwinklig zueinander verfahrbar sind.

Die Befestigung der Führungsvorrichtung an dem Wandelement kann durch Verkleben ohne Schwächung des Wandelements oder bei Anbringen von Bohrungen im Wandelement durch Verschrauben erfolgen.

Weitere Einzelheiten und Vorteile der vorliegenden Erfindung werden anhand der Figurenbeschreibung unter Bezugnahme auf die in den Zeichnungen dargestellten Ausführungsbeispiele im Folgenden näher erläutert.

Darin zeigen:
- Fig. 1: Eine perspektivische Darstellung einer Duschabtrennung mit zwei Schiebetüren in geöffneter Stellung
- Fig. 2: Eine Seitenansicht auf ein Wandelement mit Auskragung
- Fig. 3: Eine perspektivische Darstellung einer Duschabtrennung in Eckausführung mit einer Schiebetüre
- Fig. 4: Eine perspektivische Darstellung einer Duschabtrennung als Nischenausführung.

Figur 1 zeigt eine perspektivische Darstellung einer Duschabtrennung mit zwei Schiebetüren 20 und 21, wobei die Schiebetüren 20 und 21 von jeweils einer Führungsvorrichtung 30 (Laufschiene) während eines im Wesentlichen horizontalen Schiebevorgangs geführt werden. Weiters weist die Duschabtrennung 100 zwei Wandelemente 10 und 11 auf, wobei die Führungsvorrichtung 30 in einem oberen Bereich 5 der beiden Wandelemente 10 und 11 ausgebildet ist.

Die Befestigung der Führungsvorrichtungen 30 erfolgt in diesem Ausführungsbeispiel durch Verschraubung mit den beiden Wandelemente 10 und 11. Bevorzugt ist jedoch vorgesehen, dass die beiden Wandelemente 10 und 11 mit den Führungsvorrichtungen 30 verklebt werden. Jede andere Art der Befestigungstechnik ist natürlich auch vorstellbar, wie etwa Nieten, Klemmen, etc.

Um die Stabilität der Duschabtrennung 100 zu erhöhen, weisen die beiden Wandelemente 10 und 11 in ihrem oberen Bereich 5 jeweils eine Auskragung 1 auf, durch die es zu einer besseren Abstützung der Führungsvorrichtung 30 der Schiebetüren 20 und 21 kommt.

Dabei ist es in diesem bevorzugten Ausführungsbeispiel vorgesehen, dass die Wandelemente 10 und 11 jeweils einstückig zusammen mit der Auskragung 1 ausgebildet sind, dies sowohl aus statischen als auch aus optischen Gründen. Natürlich ist auch eine mehrstückige Ausführung vorstellbar.

Diesbezüglich ist es ebenfalls vorgesehen, dass die Wandelemente 10 und 11 und deren Auskragung 1 im Wesentlichen vollständig aus Glas ausgebildet sind.

Die Auskragungen 1 sind hierbei als ebene Fläche ausgebildet und befinden sich auch in einer gemeinsamen Ebene mit dem jeweils zugehörigen Wandelement 10 beziehungsweise 11. Dies müsste natürlich nicht so sein. Ebenso ist es vorstellbar, dass die Duschabtrennung 100 keine geraden Schiebetüren 20 und 21 aufweist, sondern kreissegmentförmige Schiebetüren. In diesem Fall wäre vorgesehen, dass auch die Auskragung 1 kreissegmentförmig ausgebildet wäre, da ja auch die Führungsvorrichtung 30 nicht gerade sondern bogenförmig ausfallen müsste.

Wie gut aus der Figur 1 ersichtlich ist, weißt die Duschabtrennung 100 In ihrem Eingangsbereich keinerlei Schwellen auf und verfügt auch weiters in diesem Eingangsbereich über keinerlei Führungsvorrichtungen am Boden, abgesehen von Führungselementen direkt am Wandelement 10 und 11 am Boden die nicht oder nur unwesentlich in den Eingangsbereich ragen. Dadurch ist es möglich, dass die Duschabtrennung 100 in einem geöffneten Zustand der Schiebetüren 20 und 21 mit einem Rollstuhl barrierefrei befahrbar ist.

Ebenfalls ist es natürlich vorstellbar, dass vollkommen auf eine Führung der Schiebetür 20 bzw. 21 im unteren Bereich verzichtet wird.

In diesem Ausführungsbeispiel weist die Duschabtrennung 100 zwei Schiebetüren 20 und 21 und zwei Wandelemente 10 und 11 mit jeweils einer Auskragung 1 im oberen Bereich 5 auf, wobei die wenigstens zwei Schiebetüren 20 und 21 im Wesentlichen rechtwinklig zueinander verfahrbar sind.

Ebenso ist es natürlich vorstellbar, dass die Duschabtrennung 100 zwei und mehr Schiebetüren aufweist, welche parallel zueinander verfahrbar sind.

Durch die Ausgestaltung der Auskragung 1 an den Wandelementen 10 und 11 ist die Öffnung der Duschabtrennung 100 im Eingangsbereich unten breiter als oben. Somit kann eine erhöhte Stabilität der Duschabtrennung 100 erzielt werden bei gleichzeitig großer Eingangsöffnung im unteren Bereich.

Figur 2 zeigt eine Seitenansicht auf ein Wandelement 10 einer Duschabtrennung 100 und dessen Auskragung 1 im oberen Bereich 5 an dem die Führungsvorrichtung 30 für eine hier nicht dargestellte Schiebetür 20 ausgebildet ist. In dieser Darstellung ist gut die bevorzugte, im Wesentlichen dreieckige Form der Auskragung 1 erkennbar.

Figur 3 zeigt eine perspektivische Darstellung einer Eckvariante einer Duschabtrennung 100 wie dies in der Figur 1 dargestellt Ist, mit dem einzigen Unterschied, dass hier nur eine Schiebetür 20 zum Einsatz kommt im Gegensatz zu Figur 1, wo zwei Schiebetüren 20 und 21 verwendet werden.

Figur 4 wiederum zeigt eine Duschabtrennung 100, die bei einer Nischenvariante zum Einsatz kommt und somit die Duschabtrennung 100 nur ein Wandelement 10 mit Auskragung 1 und eine Schiebetür 20 aufweist.

Das bei dem Ausführungsbeispiel der Figur 1 Erwähnte gilt sinngemäß auch für die Ausführungsbeispiele der Figuren 3 und 4.

Bei allen dargestellten Ausführungsbeispielen befindet sich am Boden keine Schwallschutzleiste beim Eingangsbereich. In der Praxis ist es aber auch angedacht, eine solche Schwallsohutzieiste beim Eingangsbereich anzubringen um den Austritt von Wasser aus der Duschabtrennung 100 zu verhindern bzw. zu minimieren.

## Patentansprüche

1. Duschabtrennung (100), mit
- wenigstens einer Schiebetür (20) und
- einer Führungsvorrichtung (30) zum Führen der wenigstens einen Schiebetür (20) während eines im Wesentlichen horizontalen Schiebevorgangs und
- wenigstens einem Wandelement (10), wobei die Führungsvorrichtung (30) in einem oberen Bereich (5) des wenigstens einen Wandelements (10) befestigt ist und
das wenigstens eine Wandelement (10) im oberen Bereich (5) eine Auskragung (1) aufweist, wobei die Auskragung (1) die Führungsvorrichtung (30) abstützt, wobei die Führungsvorrichtung (30) wesentlich über die Auskragung hinausragt und wobei sich die Auskragung (1) an einer vertikal verlaufenden Kante des Wandelements (10) abstützt, **dadurch gekennzeichnet, dass** die Auskragung vom Wandelement (10) weg quer zur Führungsvorrichtung (30) verläuft.

2. Duschabtrennung nach Anspruch 1, **dadurch gekennzeichnet, dass** das wenigstens eine Wandelement (10) einstückig zusammen mit der Auskragung (1) ausgebildet ist.

3. Duschabtrennung nach Anspruch 1 oder 2, **dadurch gekennzeichnet, dass** das wenigstens eine Wandelement (10) und die Auskragung (1) im Wesentlichen vollständig aus Glas ausgebildet sind.

4. Duschabtrennung nach einem der Ansprüche 1 bis 3, **dadurch gekennzeichnet, dass** die Auskragung (1) als ebene Fläche ausgebildet ist.

5. Duschabtrennung nach einem der Ansprüche 1 bis 4, **dadurch gekennzeichnet, dass** die Auskragung (1) und das wenigstens eine Wandelement (10) in einer gemeinsamen Ebene ausgebildet sind.

6. Duschabtrennung nach einem der Ansprüche 1 bis 5, **dadurch gekennzeichnet, dass** die Duschabtrennung (100) in ihrem Eingangsbereich schwellenfrei ausgebildet ist.

7. Duschabtrennung nach einem der Ansprüche 1 bis 6, **dadurch gekennzeichnet, dass** die Duschabtrennung (100) in ihrem Eingangsbereich am Boden führungsvorrichtungsfrei ausgebildet ist.

8. Duschabtrennung nach einem der Ansprüche 1 bis 7, **dadurch gekennzeichnet, dass** die Duschabtrennung (100) in einem geöffneten Zustand der wenigstens einen Schiebetür (20) mit einem Rollstuhl barrierefrei befahrbar ist.

9. Duschabtrennung nach einem der Ansprüche 1 bis 8, **dadurch gekennzeichnet, dass** die Duschabtrennung (100) wenigstens zwei Schiebetüren (20) aufweist, wobei die wenigstens zwei Schiebetüren (20) parallel zueinander verfahrbar sind.

10. Duschabtrennung nach einem der Ansprüche 1 bis 9, **dadurch gekennzeichnet, dass** die Duschabtrennung (100) wenigstens zwei Schiebetüren (20, 21) und zwei Wandelemente (10, 11) mit jeweils einer Auskragung (1) im oberen Bereich (5) aufweist, wobei wenigstens zwei Schiebetüren (20, 21) im Wesentlichen rechtwinklig zueinander verfahrbar sind.

## Claims

1. Shower partition (100), with
- at least one sliding door (20) and
- a guiding device (30) for guiding the at least one sliding door (20) during a substantially horizontal sliding process and
- at least one wall element (10), wherein the guiding device (30) is fastened in an upper area (5) of the at least one wall element (10) and the at least one wall element (10) has a projection (1) in the upper area (5),
wherein the projection (1) supports the guiding device (30), wherein the guiding device (30) protrudes substantially beyond the projection and wherein the projection (1) is supported on a vertically running edge of the wall element (10), **characterized in that** the projection (1) extends away from the wall element (10) transverse to the guiding device (30).

2. Shower partition according to claim 1, **characterized in that** the at least one wall element (10) is formed in one piece together with the projection (1).

3. Shower partition according to claim 1 or 2, **characterized in that** the at least one wall element (10) and the projection (1) are formed substantially completely of glass.

4. Shower partition according to one of claims 1 to 3, **characterized in that** the projection (1) is formed as a flat surface.

5. Shower partition according to one of claims 1 to 4, **characterized in that** the projection (1) and the at least one wall element (10) are formed in a common plane.

6. Shower partition according to one of claims 1 to 5, **characterized in that** the shower partition (100) is formed with no barrier in its entrance area.

7. Shower partition according to one of claims 1 to 6, **characterized in that** the shower partition (100) is formed with no guiding device on the floor in its entrance area.

8. Shower partition according to one of claims 1 to 7, **characterized in that**, in an opened state of the at least one sliding door (20), the shower partition (100) is accessible with a wheelchair, in a barrier-free manner.

9. Shower partition according to one of claims 1 to 8, **characterized in that** the shower partition (100) has at least two sliding doors (20), wherein the at least two sliding doors (20) are movable parallel to each other.

10. Shower partition according to one of claims 1 to 9, **characterized in that** the shower partition (100) has at least two sliding doors (20, 21) and two wall elements (10, 11) each with a projection (1) in the upper area (5), wherein at least two sliding doors (20, 21) are movable substantially at right angles to each other.

## Revendications

1. Séparation de douche (100), avec
- au moins une porte coulissante (20) et
- un dispositif de guidage (30) servant à guider l'au moins une porte coulissante (20) pendant une opération de coulissement sensiblement horizontale, et
- au moins un élément de paroi (10), dans laquelle le dispositif de guidage (30) est fixé dans une zone supérieure (5) de l'au moins un élément de paroi (10), et
l'au moins un élément de paroi (10) présente, dans la zone supérieure (5), une saillie (1), dans laquelle la saillie (1) soutient le dispositif de guidage (30), dans laquelle le dispositif de guidage (30) dépasse sensiblement de la saillie et dans laquelle la saillie (1) prend appui au niveau d'une arête de l'élément de paroi (10) s'étendant de manière verticale, **caractérisée en ce que** la saillie (1) s'étend en s'éloignant de l'élément de paroi (10) de manière transversale par rapport au dispositif de guidage (30).

2. Séparation de douche selon la revendication 1, **caractérisée en ce que** l'au moins un élément de paroi (10) est réalisé d'un seul tenant conjointement avec la saillie (1).

3. Séparation de douche selon la revendication 1 ou 2, **caractérisée en ce que** l'au moins un élément de paroi (10) et la saillie (1) sont réalisés sensiblement en totalité en verre.

4. Séparation de douche selon l'une quelconque des revendications 1 à 3, **caractérisée en ce que** la saillie (1) est réalisée sous la forme d'une surface plane.

5. Séparation de douche selon l'une quelconque des revendications 1 à 4, **caractérisée en ce que** la saillie (1) et l'au moins un élément de paroi (10) sont réalisés dans un plan commun.

6. Séparation de douche selon l'une quelconque des revendications 1 à 5, **caractérisée en ce que** la séparation de douche (100) est réalisée sans seuil dans sa zone d'entrée.

7. Séparation de douche selon l'une quelconque des revendications 1 à 6, **caractérisée en ce que** la séparation de douche (100) est réalisée sans dispositif de guidage au niveau du sol dans sa zone d'entrée.

8. Séparation de douche selon l'une quelconque des revendications 1 à 7, **caractérisée en ce que** la séparation de douche (100) peut être franchie sans barrière avec un fauteuil roulant dans un état ouvert de l'au moins une porte coulissante (20).

9. Séparation de douche selon l'une quelconque des revendications 1 à 8, **caractérisée en ce que** la séparation de douche (100) présente au moins deux portes coulissantes (20), dans laquelle les au moins deux portes coulissantes (20) peuvent être déplacées de manière parallèle les unes par rapport aux autres.

10. Séparation de douche selon l'une quelconque des revendications 1 à 9, **caractérisée en ce que** la séparation de douche (100) présente au moins deux portes coulissantes (20, 21) et deux éléments de paroi (10, 11) avec respectivement une saillie (1) dans la zone supérieure (5), dans laquelle au moins deux portes coulissantes (20, 21) peuvent être déplacées sensiblement à angle droit les unes par rapport aux autres.
